# DEMANDE DE BREVET EUROPEEN

(11) **EP 4 685 577 A1**
(43) Date de publication de la demande: **28.01.2026**
(21) Numéro de dépôt: 24190115.6
(22) Date de dépôt: 22.07.2024
(51) Int. Cl.: G04B 11/04, G04B 19/25, G04B 27/02

(54) **DISPOSITIF D'ENTRAÎNEMENT POUR MOUVEMENT D'HORLOGERIE COMPRENANT NOTAMMENT UN ORGANE PIVOTANT**

(71) Demandeur: PATEK PHILIPPE SA GENEVE, 1204 Genève (CH)
(72) Inventeur: FEYER, Julien, 1228 Plan-les-Ouates (CH)
(74) Mandataire: Micheli & Cie SA

(57) **Abrégé**

La présente invention a pour objet un dispositif d'entraînement destiné à équiper un mécanisme d'horlogerie et comprenant un organe pivotant (1) soumis à l'action d'une force de rappel (2, 21) pour déterminer au moins une position stable de l'organe pivotant (1), ledit organe pivotant (1) étant destiné à être entraîné en rotation contre ladite force de rappel (2) pour l'entraînement ou l'actionnement d'une fonction du mécanisme d'horlogerie. L'organe pivotant (1) comprend un cliquet de commande (4) monté mobile en rotation sur ledit organe pivotant (1), un ressort de rappel (42) maintenant ledit cliquet de commande (4) dans une position de repos sur l'organe pivotant (1). Le cliquet de commande (4) est agencé pour coopérer avec le mécanisme d'horlogerie pour l'entraînement de l'organe pivotant (1) contre l'action de sa force de rappel (2). Le dispositif d'entraînement comprend en outre au moins une butée de blocage (5) agencée pour se trouver dans la course du cliquet de commande (4) lorsque l'organe pivotant (1) dans une position stable est entraîné en rotation lors d'un choc contre l'action de sa force de rappel (2) alors que le cliquet de commande (4) est dans sa position de repos sur l'organe pivotant (1).

## Description

La présente invention a pour objet un dispositif d'entraînement destiné à équiper un mouvement d'horlogerie et comprenant notamment un organe pivotant soumis à l'action d'une force de rappel et un dispositif antichoc. En particulier, cet organe pivotant est une bascule.

En horlogerie, on appelle « bascule » un organe pivotant doté d'un ou de plusieurs bras et pouvant prendre au moins une position stable. Un organe de commande actionne la bascule et un ressort de rappel détermine la ou les positions stables. Le déplacement de la bascule permet de déclencher diverses fonctions. On peut citer par exemple la bascule de chronographe commandée par la roue à colonnes et qui met en marche ou arrête la roue de chronographe (bascule actionnée par l'utilisateur via un poussoir) ou encore une bascule de quantième commandée par le mouvement pour le déclenchement du mécanisme de quantième une fois par jour.

Dans les cas où la bascule est commandée par le mouvement, lors de l'actionnement de la bascule, ledit mouvement doit fournir suffisamment d'énergie pour vaincre le ressort de rappel. Par souci d'économie d'énergie sur le mouvement, il serait préférable que le ressort de rappel soit le plus faible possible. D'un autre côté, il faut également garantir que la bascule ne se déplace pas en cas de choc, au risque de déclencher une fonction actionnée par la bascule de manière intempestive. Or, la solution la plus évidente pour réaliser un dispositif antichoc est d'appliquer un couple important sur la bascule, couple qu'il faut vaincre ou supprimer lors de l'actionnement de la bascule. Si le ressort de rappel remplit également une fonction antichoc, il est alors nécessaire de trouver un équilibre entre couple suffisant pour assurer la fonction antichoc et la fonction de rappel et économie d'énergie sur le mouvement.

Une solution connue pour éviter un ressort de rappel trop fort, et donc consommateur d'énergie lors du passage de la fonction, est d'avoir une bascule dont le centre de masse est au plus proche de son point de pivotement. Cependant, cela n'est pas toujours avantageux ni même possible : en effet, l'ajout d'un balourd ou contrepoids prend de la place, alourdi la bascule et entraîne selon les cas une étape d'assemblage supplémentaire. L'équilibre est encore plus difficile à trouver pour des grandes bascules qui présentent un grand balourd par construction.

Le but de la présente invention est de fournir un dispositif d'entraînement pour pièce d'horlogerie comprenant un organe pivotant, notamment une bascule, et un dispositif antichoc permettant de garantir que l'organe pivotant ne se déplace pas suffisamment pour effectuer sa fonction d'entraînement lors d'un choc, le dispositif d'entraînement ne nécessitant qu'un couple minimum pour déplacer l'organe pivotant lorsqu'il est entraîné par le mouvement. Dans le cas d'une bascule, un but de la présente invention est de dissocier le couple nécessaire au rappel de la bascule du couple nécessaire à garantir la position de la bascule en cas de choc.

La présente invention a pour objet un dispositif d'entraînement destiné à équiper un mouvement d'horlogerie selon la revendication 1, un mouvement d'horlogerie selon la revendication 8 et une pièce d'horlogerie selon la revendication 9.

Les figures annexées illustrent une forme d'exécution de l'invention.

Les figures 1a et 1b illustrent une partie d'un mécanisme de quantième avec un dispositif d'entraînement selon une forme d'exécution de l'invention comprenant notamment une bascule, la bascule étant au repos, la figure 1a étant une vue de dessus et la figure 1b étant une vue de dessous.

Les figures 2a et 2b illustrent le mécanisme de la figure 1a au début de l'entraînement de la bascule pour le passage du quantième, la figure 2a étant une vue de dessus et la figure 2b étant une vue de dessous.

Les figures 3a et 3b illustrent le mécanisme de la figure 1a à la fin de l'entraînement de la bascule pour le passage du quantième juste avant la chute de la bascule et son retour en position de repos, la figure 3a étant une vue de dessus et la figure 3b étant une vue de dessous.

Les figures 4a et 4b illustrent le mécanisme de la figure 1a lors d'un choc sur le mécanisme, la figure 4a étant une vue de dessus et la figure 4b étant une vue de dessous.

Les figures 5a et 5b illustrent le mécanisme de la figure 1a lors d'une mise à l'heure dans le sens anti-horaire, la figure 5a étant une vue de dessus et la figure 5b étant une vue de dessous.

Dans la forme d'exécution illustrée, le dispositif d'entraînement est agencé pour permettre l'actionnement de la roue de quantième 100 d'un mécanisme de quantième.

Pour ce faire, le dispositif comprend un organe pivotant qui a la forme d'une bascule de quantième 1 (ci-après simplement bascule) montée pivotante en A et soumise à l'action d'un ressort de rappel 2 qui tend à la pousser dans une position de repos en appui contre une butée fixe (non illustrée). Dans la forme d'exécution illustrée, le ressort de rappel 2 comprend notamment un premier bras élastique de rappel 21 agencé pour exercer une force élastique sur une première goupille 11 fixée sur la bascule 1.

Un doigt des 24 heures 102 est solidaire d'une roue non illustrée du mécanisme de quantième et agencée pour faire un tour par jour. Le doigt des 24 heures entraîne la bascule 1 un fois par jour aux environs de minuit pour la faire pivoter contre l'action de son ressort de rappel 2.

Un cliquet d'entraînement 3 est pivoté sur la bascule 1 et est soumis à l'action d'un ressort de rappel 30 fixé sur la bascule 1. Le cliquet d'entraînement 3 est destiné à coopérer avec la roue de quantième 100 à dents triangulaires pour faire avancer celle-ci d'un pas lorsque la bascule 1 pivote entraînée par le doigt des 24 heures 102. La roue de quantième 100 porte un indicateur de quantième (non illustré) qui peut prendre toute forme appropriée.

Un sautoir 101 positionne la roue de quantième 100 et empêche celle-ci de pivoter dans un sens opposé au sens d'entraînement par la bascule 1. Pour ce faire, le sautoir 101 comprend un premier bras de positionnement 1011 agencé pour coopérer avec la denture de la roue de quantième 100 pour le positionnement et le blocage de cette dernière. Un ressort de rappel 1012 est agencé pour contraindre le sautoir 101 contre la denture de la roue de quantième 100.

Selon la présente invention, la bascule 1 comprend un cliquet de commande 4 monté pivotant sur la bascule 1 et agencé pour coopérer avec le doigt des 24 heures 102. Le cliquet de commande 4 comprend notamment un bec de commande 41 agencé pour coopérer avec le doigt de 24 heures 102 et un ressort de cliquet 42 terminé par une fourchette 43 agencée pour venir entourer une seconde goupille 12 fixée dans la bascule 1. La fourchette 43 et la seconde goupille 12 positionnent le cliquet de commande 4 dans sa position de repos (figures 1a et 1b).

Selon la présente invention, le dispositif d'entraînement comprend en outre un dispositif antichoc agencé pour assurer le maintien de la bascule 1 dans sa position de repos en cas de choc. Dans la forme d'exécution illustrée, le cliquet de commande 4 comprend un bec de blocage 44 agencé pour coopérer avec une butée de blocage 5 conformée pour se trouver dans la course du bec de blocage 44 du cliquet de commande 4 lorsque la bascule 1 pivote contre l'action de son ressort de rappel 2 en cas de choc. La butée de blocage 5 peut être fixe mais de préférence, il s'agit d'une butée flexible. Telle qu'illustrée aux figures notamment, la butée de blocage 5 est portée par un bras de blocage 22 du ressort de rappel 2 de la bascule 1. Dans le cas où la butée de blocage est fixe, elle est agencée pour empêcher la bascule 1 de pivoter et d'entrainer la roue de quantième 100 en cas de choc tandis que dans le cas où la butée de blocage est flexible, elle est agencée pour exercer un couple supplémentaire en cas de choc. Le couple supplémentaire est choisi pour éviter que la bascule 1 n'entraîne la roue de quantième lors d'un choc maximum défini lors de la construction du dispositif.

Les figues 1a et 1b illustrent la bascule 1 dans sa position de repos en appui contre une butée fixe non illustrée. La bascule 1 est maintenue dans cette position de repos par son ressort de rappel 2. Dans cette position de repos, le cliquet de commande 4 est également dans sa position de repos et le cliquet d'entraînement 3 n'est pas dans le chemin de la denture de la roue de quantième 100.

Une fois par jour aux environs de minuit, le doigt des 24 heures 102 entraîné par le mouvement d'horlogerie vient au contact du bec de commande 41 du cliquet de commande 4. Dans un premier temps, le doigt de 24 heures fait pivoter le cliquet de commande 4 sans faire pivoter la bascule 1. Le cliquet de commande 4 pivote sur lui-même jusqu'à ce que le bec de blocage 44 vienne en butée sur une troisième goupille 13 de la bascule 1 (figure 2b). Durant cette course à vide du cliquet de commande 4, le bec de blocage 44 passe à côté de la butée de blocage 5 sans contact. Une fois le bec de blocage 44 en butée sur la troisième goupille 13, le cliquet de commande 4 poussé par le doigt des 24 heures 102 entraîne la bascule 1 qui pivote contre l'action de son ressort de rappel 2. Le cliquet d'entraînement 3 vient alors dans la denture de la roue de quantième 100 et la fait avancer d'un pas.

Les figures 3a et 3b illustrent la position de pivotement maximal de la bascule 1 avant sa chute et son retour dans sa position de repos. Le cliquet de commande 4 est toujours en butée sur la troisième goupille 13 de la bascule 1. La roue de quantième 100 a avancé d'un pas et le doigt des 24 heures 102 en poursuivant sa rotation, entraîné qu'il est par le mouvement, va quitter le bec de commande 41. Ce faisant, la bascule 1 pivote poussée par le bras de rappel 21 de son ressort de rappel 2 et reprend sa position de repos illustrée aux figures 1a et 1b. Simultanément, le cliquet de commande 4 pivote sur lui-même pour également retrouver sa position de repos. Dans cette position, le cliquet de commande 4 peut s'escamoter légèrement au contact de la butée de blocage 5 sans être arrêté par celle-ci lorsque la bascule 1 chute dans sa position de repos.

Les figures 4a et 4b illustrent un choc sur le dispositif d'entraînement qui a pour conséquence de faire pivoter la bascule 1 de sa position de repos dans le sens d'actionnement (sens antihoraire dans la figure 4a) contre l'action de son ressort de rappel 21. Le cliquet de commande 4 pivote en A avec la bascule 1 mais ne pivote pas sur la bascule 1 et reste dans sa position de repos. Dans cette position de repos du cliquet de commande 4, le bec de blocage 44 vient en butée contre la butée de blocage 5. Le cliquet de commande 4 pivote alors sur la bascule 1 jusqu'à ce qu'une face de blocage 45 vienne en appui contre la troisième goupille 13 de la bascule 1. Dans cette position du cliquet de commande 4 en butée sur la butée de blocage 5 et en appui sur la troisième goupille 13 de la bascule 1, la bascule 1 est effectivement bloquée avant que le cliquet de commande 3 n'agisse sur la roue de quantième 100. Le choc n'a donc pas entraîné d'actionnement intempestif de la roue de quantième 100.

Comme on l'a dit plus haut, la butée de blocage 5 peut être fixe et agencée pour empêcher la bascule 1 de pivoter et d'entraîner la roue de quantième 100 en cas de choc. Dans la forme d'exécution illustrée, la butée de blocage 5 est flexible, portée par un bras de blocage 22 du ressort de rappel 2 de la bascule 1. La butée de blocage 5 est agencée pour exercer un couple supplémentaire sur la bascule 1 en cas de choc, en plus du couple exercé par le bras élastique 21 du ressort de rappel 2. Le couple supplémentaire est choisi pour éviter que la bascule 1 n'entraîne la roue de quantième 100 lors d'un choc maximum défini lors de la construction du dispositif.

En outre, avec une butée de blocage 5 flexible, il est possible d'ajouter une fonction de « tout ou rien » lors de la correction. En effet, si le mécanisme de quantième comprend un correcteur agencé pour agir directement sur la bascule 1 lorsque l'utilisateur veut effectuer une correction du quantième, la butée de blocage 5 et le couple supplémentaire qu'elle exerce sur la bascule 1 génère alors un point dur à passer (vaincre le couple exercé par la butée de blocage 5). La présence d'un tel point dur permet d'éviter qu'un utilisateur ne fasse une demi-correction.

Les figures 5a et 5b illustrent la mise l'heure en arrière ou dans le sens inverse dans aiguilles du mouvement comprenant le mécanisme de quantième. Dans ce cas, le doigt des 24 heures 102 pivote dans un sens opposé au sens de fonctionnement et vient agir sur le bec de commande 41 du cliquet de commande 4. Ledit cliquet de commande 4 pivote sur la bascule 1 de sa position de repos contre l'action de son ressort de cliquet 42. En pivotant, le cliquet de commande 4 s'escamote pour laisser passer le doigt des 24 heures 102 lorsqu'il pivote dans le sens anti-horaire pour une mise à l'heure en arrière. Ainsi, la fourchette 43 du cliquet de commande 4 associé à la seconde goupille 12 de la bascule 1 permette au ressort de cliquet 42 d'effectuer sa fonction de rappel quel que soit le sens de rotation du cliquet de commande 4.

La forme d'exécution ci-dessus a été décrite à titre d'exemple uniquement et des modifications sont possibles sans sortir du cadre de l'invention.

En particulier, dans l'exemple ci-dessus, l'organe pivotant - la bascule 1 - est agencée pour n'occuper qu'une position stable, sa position de repos. Dans le cas où l'organe pivotant est agencé pour occuper plusieurs positions stables distinctes, le dispositif antichoc peut prévoir plusieurs butées de blocage associées chacune à une position stable de l'organe pivotant et destinée chacune à retenir le cliquet de commande en cas de choc pour bloquer l'organe pivotant et l'empêcher de quitter le positon stable dans laquelle il se trouve et correspondant à la butée de blocage. En variante, une seule butée de blocage peut être agencée pour servir d'antichoc à la bascule dans toutes ses positions stables.

Dans la forme d'exécution ci-dessus, la bascule 1 entraîne la roue de quantième 100 via un cliquet d'entraînement 3 mais en variante la bascule pourrait présenter tout organe d'entraînement approprié comme un bec ou un doigt.

De manière générale, la présente invention a pour objet un dispositif d'entraînement destiné à équiper un mécanisme d'horlogerie et comprenant un organe pivotant soumis à l'action d'une force de rappel pour déterminer au moins une position stable de l'organe pivotant et destiné à être entraîné en rotation contre ladite force de rappel pour l'entraînement ou actionnement d'une fonction du mécanisme d'horlogerie.

Selon l'invention, l'organe pivotant comprend un cliquet de commande monté mobile en rotation sur ledit organe pivotant, un ressort de rappel maintenant ledit cliquet de commande dans une position de repos sur l'organe pivotant. Le cliquet de commande est agencé pour être entraîné par le mécanisme d'horlogerie qui comprend le dispositif d'entraînement.

Le dispositif d'entraînement selon l'invention comprend en outre au moins une butée de blocage agencée pour se trouver dans la course du cliquet de commande lorsque l'organe pivotant dans une position stable est entraîné en rotation lors d'un choc contre l'action de sa force de rappel alors que le cliquet de commande est dans sa position de repos sur l'organe pivotant.

Selon l'invention, l'organe pivotant, sa force de rappel, le cliquet de commande et son ressort de rappel ainsi que la butée de blocage sont agencés pour que :
Lorsque le cliquet de commande est actionné par le mécanisme d'horlogerie dans un premier sens lorsque l'organe pivotant est dans une position stable, ledit cliquet de commande pivote sur l'organe pivotant contre l'action de son ressort de rappel sans entraîner l'organe pivotant et sans entrer en contact avec la butée de blocage jusqu'à rejoindre une première position de butée sur l'organe pivotant (course à vide du cliquet de commande). Une fois dans cette première position de butée, le cliquet de commande, qui continue à être actionné dans le premier sens par le mécanisme d'horlogerie, entraîne alors l'organe pivotant dans ledit premier sens contre l'action de sa force de rappel. Ledit organe pivotant peut alors entraîner une fonction du mécanisme d'horlogerie.

Lorsque l'organe pivotant a atteint sa course maximale dans le premier sens et actionné la fonction qu'il est destiné à entraîner, il retombe dans une position stable sous l'action de sa force de rappel. Le cliquet de commande qui n'est plus actionné par le mécanisme d'horlogerie pivote également dans un second sens opposé au premier sous l'action de son ressort de rappel pour retrouver sa position de repos sur l'organe pivotant. Lorsque le cliquet de commande pivote dans le second sens pour rejoindre sa position de repos et/ou que l'organe pivotant pivote sous l'action de son ressort de rappel pour rejoindre une position stable, ledit cliquet de commande n'est pas arrêté par la butée de blocage.

Lorsque l'organe pivotant dans une position stable est entraîné en rotation contre l'action de son ressort de rappel lors d'un choc et que le cliquet de commande est toujours dans sa position de repos sur l'organe pivotant (c'est-à-dire qu'il n'a pas été actionné par le mécanisme), ledit cliquet de commande vient en appui sur la butée de blocage et fait pivoter ledit cliquet de commande dans un second sens jusqu'à rejoindre une seconde position de butée sur l'organe pivotant dans laquelle le cliquet de commande est en appui sur la butée de blocage et empêche l'organe pivotant de pivoter contre l'action de sa force de rappel et de quitter sa position stable, au moins tant que le choc ne dépasse pas un choc maximum défini.

De préférence, l'organe pivotant est une bascule pouvant prendre au moins une position stable déterminée par la force rappel.

De préférence, la butée de blocage est flexible et est agencée pour exercer un couple sur le cliquet de commande suffisant pour retenir le cliquet de commande et bloquer la rotation de l'organe pivotant dans un premier sens depuis une position stable lors d'un choc inférieur ou égal à un choc maximum défini, empêchant ainsi ledit organe pivotant de quitter sa position stable.

De préférence, le ressort de rappel est terminé par une fourchette coopérant avec une goupille de l'organe pivotant, la fourchette et la goupille étant agencées pour permettre l'escamotage du cliquet de commande lorsqu'il est entraîné dans un second sens par le mécanisme d'horlogerie et ainsi effectuer la fonction de rappel quel que soit le sens de rotation du cliquet de commande.

On réalise ainsi un dispositif d'entrainement et notamment une bascule munie d'un dispositif antichoc qui est peu encombrant, très efficace sans augmenter l'énergie nécessaire pour que le dispositif remplisse sa fonction dans des conditions normales. De plus, l'option de la butée de blocage flexible permet de régler le système antichoc au plus près des besoins du dispositif d'entraînement.

## Revendications

1. Dispositif d'entraînement destiné à équiper un mécanisme d'horlogerie et comprenant un organe pivotant (1) soumis à l'action d'une force de rappel (2, 21) pour déterminer au moins une position stable de l'organe pivotant (1), ledit organe pivotant (1) étant destiné à être entraîné en rotation contre ladite force de rappel (2) pour l'entraînement ou l'actionnement d'une fonction du mécanisme d'horlogerie, ledit organe pivotant (1) comprenant un cliquet de commande (4) monté mobile en rotation sur ledit organe pivotant (1), un ressort de rappel (42) maintenant ledit cliquet de commande (4) dans une position de repos sur l'organe pivotant (1), le cliquet de commande (4) étant agencé pour coopérer avec le mécanisme d'horlogerie pour l'entraînement de l'organe pivotant (1) contre l'action de sa force de rappel (2), **caractérisé par le fait que** le dispositif d'entraînement comprend en outre au moins une butée de blocage (5) agencée pour se trouver dans la course du cliquet de commande (4) lorsque l'organe pivotant (1) dans une position stable est entraîné en rotation lors d'un choc contre l'action de sa force de rappel (2) alors que le cliquet de commande (4) est dans sa position de repos sur l'organe pivotant (1).

2. Dispositif d'entraînement selon la revendication 1, **caractérisé par le fait que** l'organe pivotant (1), sa force de rappel (2), le cliquet de commande (4) et son ressort de rappel (42) ainsi que la butée de blocage (5) sont agencés pour que :
• lorsque le cliquet de commande (4) est actionné par le mécanisme d'horlogerie dans un premier sens lorsque l'organe pivotant (1) est dans une position stable, ledit cliquet de commande (4) pivote sur l'organe pivotant (1) contre l'action de son ressort de rappel (42) sans entraîner l'organe pivotant (1) et sans entrer en contact avec la butée de blocage (5) jusqu'à rejoindre une première position de butée sur l'organe pivotant (1) ;
• une fois dans cette première position de butée, le cliquet de commande (4), qui continue à être actionné dans le premier sens par le mécanisme d'horlogerie, entraîne alors l'organe pivotant (1) dans ledit premier sens contre l'action de sa force de rappel (2) ;
• lorsque l'organe pivotant (1) a atteint sa course maximale dans le premier sens et actionné la fonction qu'il est destiné à entraîner, il retombe dans une position stable sous l'action de sa force de rappel (2) et le cliquet de commande (4) qui n'est plus actionné par le mécanisme d'horlogerie pivote également dans un second sens opposé au premier sous l'action de son ressort de rappel (42) pour retrouver sa position de repos sur l'organe pivotant (1), sans être arrêté par la butée de blocage (5) ; et pour que
• lorsque l'organe pivotant (1) dans une position stable est entraîné en rotation contre l'action de son ressort de rappel (2) lors d'un choc et que le cliquet de commande (4) est toujours dans sa position de repos sur l'organe pivotant (1), ledit cliquet de commande (4) vient en appui sur la butée de blocage (5) et fait pivoter ledit cliquet de commande (4) dans un second sens jusqu'à rejoindre une seconde position de butée sur l'organe pivotant (1) dans laquelle le cliquet de commande (4) est en appui sur la butée de blocage (5) et empêche l'organe pivotant (1) de pivoter contre l'action de sa force de rappel (2) et de quitter sa position stable, au moins tant que le choc ne dépasse pas un choc maximum défini.

3. Dispositif d'entraînement selon l'une des revendications précédentes **caractérisé par le fait que** le ressort de rappel (42) du cliquet de commande (4) est terminé par une fourchette (43) coopérant avec une seconde goupille (12) de l'organe pivotant (1), la fourchette (43) et la seconde goupille (12) étant agencés pour permettre l'escamotage du cliquet de commande (4) lorsqu'il est entraîné dans un second sens par le mécanisme d'horlogerie et pour que le ressort de rappel (42) effectue la fonction de rappel quel que soit le sens de rotation du cliquet de commande (4).

4. Dispositif d'entraînement selon l'une des revendications précédentes **caractérisé par le fait que** la butée de blocage (5) est fixe.

5. Dispositif d'entraînement selon l'une des revendications 1 à 3 **caractérisé par le fait que** la butée de blocage (5) est flexible et est agencée pour exercer un couple sur le cliquet de commande (4) suffisant pour retenir le cliquet de commande (4) dans sa seconde position de butée sur l'organe pivotant (1) et bloquer la rotation de l'organe pivotant (1) dans un premier sens depuis une position stable lors d'un choc inférieur ou égal à un choc maximum défini, empêchant ainsi ledit organe pivotant de quitter sa position stable.

6. Dispositif d'entraînement selon la revendication 5, **caractérisé par le fait que** l'organe pivotant est une bascule (1) soumise à l'action d'un ressort de rappel (2) qui comprend un premier bras élastique (21) qui tend à la maintenir dans une position stable dite position de repos, le ressort de rappel (2) comprenant un second bras élastique (22) formant la butée de blocage (5) élastique coopérant avec le cliquet de commande (4).

7. Dispositif selon l'une des revendications précédentes, **caractérisé par le fait qu'**il est destiné à entraîner un mécanisme de quantième, l'organe pivotant étant une bascule de quantième.

8. Mouvement d'horlogerie comprenant un dispositif d'entraînement selon l'une des revendications précédentes.

9. Pièces d'horlogerie comprenant un mouvement selon la revendication 8.
